# EUROPÄISCHE PATENTSCHRIFT

(11) **EP 0 172 372 B1**
(45) Veröffentlichungstag und Bekanntmachung des Hinweises auf die Patenterteilung: **23.12.1987**
(21) Anmeldenummer: 85108251.1
(22) Anmeldetag: 03.07.1985
(51) Int. Cl.: F28D 1/06, B67D 1/00

(54) **Vorrichtung zum Kühlen des Inhalts eines Gefässes**
Device for cooling the contents of a container
Dispositif pour refroidir le contenu d'un récipient

(30) Priorität: 22.08.1984 DE 3430918
(43) Veröffentlichungstag der Anmeldung: 26.02.1986
(73) Patentinhaber: Bosch-Siemens Hausgeräte GmbH, 81669 München (DE); THE COCA-COLA COMPANY, Atlanta, Georgia 30301 (US)
(72) Erfinder: Aschberger, Matthias, Dipl.-Ing., D-7928 Giengen (DE); Färber, Karlheinz, Dipl.-Ing., D-7928 Giengen (DE); Deininger, Anton, Dipl.-Ing., D-8887 Bachhagel (DE)
(74) Vertreter: Rode, Franz

## Beschreibung

Die vorliegende Erfindung bezieht sich auf eine Vorrichtung zum Kühlen des Inhalts eines Gefäßes, insbesondere eines Behälters zum Karbonisieren von Wasser für einen Getränkeautomaten, durch ein Kältemittel, welches durch an der Außenwandung des Gefäßes in Wickelform angeordnete Rohrleitungen geleitet ist.

Beispielsweise zum Anreichern von Wasser mit Kohlendioxyd für die Verwendung in einem Getränkeautomaten ist es notwendig, bzw. zumindest äußerst zweckmäßig, den Wasservorrat zu kühlen. Um diese Kühlung möglichst intensiv und mit hohem Wirkungsgrad bewerkstelligen zu können, ist es beispielsweise bekannt (DE-A-28 32 377), die Rohrleitungen für das Kühlmittel innerhalb des Vorratsbehälters und damit unmittelbar in der zu kühlenden Flüssigkeit anzuordnen. Um den Karbonisierungsvorgang zu unterstützen, wird ein Druckbehälter verwendet, in welchem der Kabonisierungsvorgang unter erhöhtem Druck stattfindet. Die Anordnung der Rohrleitungen für das Kältemittel innerhalb dieses Druckbehälters erfordert es, daß diese von außen in das Gefäß hineingeführt werden, wobei die Durchführungen derart abgedichtet sein müssen, daß sie auch dem erhöhten Innendruck standhalten. Problematisch bei diesen Durchführungen ist es, daß die Rohrleitungen für das Kältemittel durch den normalerweise intermittierenden Kühlbetrieb relativ hohen Temperaturschwankungen unterliegt. Ständige Schwankungen im Durchmesser sind die Folge. Außerdem muß bei innenliegenden Rohrleitungen berücksichtigt werden, daß das Material für die Rohrleitungen dauerhaft beständig gegen das karbonisierte Wasser sein muß.

Insbesondere aus diesen Gründen ist es zweckmäßig, die Rohrleitungen für das Kältemittel an der Außenwandung des Vorratsbehälters anzuordnen. z. B. sollte in bekannter Weise (DE-A-30 16 941) eine Rohrleitung für das Kältemittel das Vorratsgefäß an der Außenwandung anliegend schraubenförmig umgeben. In diesem Zusammenhang wird gefordert, daß die Kontaktierung zwischen Rohrleitung und Behälter für den gewünschten guten Wärmeaustausch gut wärmeleitend sein sollte.

Der vorliegenden Erfindung liegt die Aufgabe zugrunde, aufbauend auf diesen Erkenntnissen eine Vorrichtung zum Kühlen des Inhalts eines Gefäßes bereitzustellen, welche sich herstellungstechnisch relativ einfach realisieren läßt, für die Kühlung von Genußmitteln geeignet ist und mit möglichst hohem Wirkungsgrad arbeitet. Im Hinblick auf einen möglichst geringen Herstellungsaufwand und die Verwendbarkeit für Genußmittel soll dabei der Lösungsweg beschritten werden, daß die Rohrleitungen für das Vorratsgefäß außerhalb deren Wandungen angeordnet sind.

Eine diesen Anforderungen entsprechende Vorrichtung ist erfindungsgemäß dadurch gekennzeichnet, daß die Rohrleitungen für das Kältemittel im Bereich des Wickelbeginns und im Bereich des Wickelendes über Klemmelemente, die am Gefäß befestigt sind, unter Vorspannung an der Gefäßwandung angelegt sind. Insbesondere ist die Rohrleitung mit einem abgeflachten Querschnitt ausgebildet und zwischen Rohrleitung und Gefäßwandung eine Wärmeleitpaste eingebracht.

Insbesondere dadurch, daß die Rohrleitung im Bereich des Wickelbeginns und im Bereich des Wickelendes über Klemmelemente am Gefäß befestigt und dadurch dauerhaft unter Zugspannung an der Außenwandung es Gefäßes angelegt ist, wird zwischen der Rohrleitung für das Kältemittel und dem zu kühlenden Gefäß eine hohe Wärme- bzw. Kälteleitfähigkeit realisiert, so daß die Kühlvorrichtung mit relativ hohem Wirkungsgrad arbeitet. Dieser Wirkungsgrad wird weiterhin verbessert durch die Ausbildung der Rohrleitung mit abgeflachtem Querschnitt und durch die Verwendung von Wärmeleitpaste zwischen Rohrleitung und Gefäßwandung. Zur Befestigung der Rohrleitungen am Gefäß sind an diesem Klemmbacken befestigt, über welche die Rohrleitungsenden durch elastische Verformung geklemmt sind.

Im Hinblick auf gute Wärmeleitfähigkeit sollte der Behälter selbst aus Metall und im Hinblick auf die Verwendung für ein Genußmittel, aus Edelstahl sein. Ebenfalls im Hinblick auf die gute Wärmeleitfähigkeit ist die'Rohrleitung für das Kältemittel aus gut wärmeleitfähigem Material. Diese Materialien haben normalerweise auch eine hohe temperaturabhängig bedingte Ausdehnung gegenüber beispielsweise Stahl- oder Edelstahl. Im Hinblick auf die Vorrichtung gemäß vorliegender Erfindung ist diese Eigenschaft besonders vorteilhaft. Während der Kühlphase legt sich damit die Rohrleitung besonders intensiv an die Außenwandung des Vorratsgefäßes an. Da die Rohrleitung für das Kühlmittel an ihren Wickelenden am Vorratsgefäß befestigt ist, führt die dabei auftretende Zugspannung nicht zum Lockern der Rohrleitungsspannung um das Vorratsgefäß. Außerhalb der Kühlphasen läßt die Spannung wieder nach. Eine bleibende elastische Längendehnung der Rohrleitung ist damit auch nicht zu befürchten.

Die erfindungsgemäße Vorrichtung ist auch herstellungstechnisch relativ einfach und kostengünstig realisierbar, und zwar bevorzugt durch ein Herstellungsverfahren, das dadurch gekennzeichnet ist, daß die Rohrleitung im Bereich des Wickelanfangs auf der Gefäßwandung festgeklemmt wird, daß die Rohrleitung unter Zug auf den Umfang des Gefäßes unter Verformung eines Rundquerschnitts zu einem ovalen Querschnitt aufgewickelt wird und daß danach die Rohrleitung im Bereich ihres Wickelendes unter Zugspannung wiederum am Gefäß festgeklemmt wird. Dabei wird nach dem Festklemmen des Wickelanfangs auf der Gefäßwandung das Gefäß in Drehung versetzt, wobei die Rohrleitung unter Anwendung einer Zugspannung auf den Umfang des Gefäßes aufgewickelt wird. Das Rohr mit verbreitet handelsüblichem rundem Querschnitt wird dabei in den gewünschten ovalen Querschnitt mit guter Anlage an die Gefäßwandung verformt. Nach Wickelende wird das Ende dieser Rohrleitung wiederum an der Gefäßwandung festgeklemmt und die Rohrleitung nach einem weitergeführten Anschlußstück abgeschnitten.

Eine nach der Erfindung ausgestaltetes Ausführungsbeispiel ist anhand der Zeichnung im folgenden näher beschrieben. Es zeigen :
Fig. 1 eine Seitenansicht eines mit einer Rohrleitung für das Kühlmittel bewickelten Vorratsbehälters,
Fig. 2 eine Draufsicht auf diesen Behälter,
Fig. 3 ein Detail im Bereich einer Befestigungsstelle,
Fig. 4 in schematischer Darstellung eine Anordnung zum Bewickeln des Vorratsgefäßes mit einer Rohrleitung.

Die Figuren 1 und 2 zeigen einen Vorratsbehälter 1, wie er beispielsweise in einem Getränkeautomaten zur Aufbereitung und Bevorratung von karbonisiertem Wasser Anwendung findet. Um zum einen den Karbonisierungsvorgang durch Mischung von Frischwasser und CO₂-Gas zu unterstützen und für die Bereitstellung eines kühlen Getränkes ist es erforderlich, zumindest aber zweckmäßig, den Vorratsbehälter 1 und mit ihm den C0₂ Wasservorrat zu kühlen. Zu diesem Zwecke sind auf dem Umfang des Vorratsbehälters 1 Rohrleitungen 2 schraubenförmig angeordnet, welche Bestandteil eines nicht näher dargestellten Kühlsystems sind. Von diesem Kühlsystem wird das Kühlmittel über die als Drosselstrecke ausgestaltete Zuflußleitung 3 zugeführt. Der Rücklauf erfolgt über die Abflußleitung 4.

Aus wärmeleit-technischen Gründen ist der Vorratsbehälter 1 aus Metall. Zumindest dessen Innenwandung muß korrosionsbeständig sein. Zweckmäßig ist es, daß der Vorratsbehälter 1 insgesamt aus Edelstahl gefertigt ist. Die Rohrleitungen 2 müssen gut wärmeleitfähig sein und sind aus einem entsprechenden metallischen Material gefertigt. Der Wirkungsgrad für den Kälte- übergang von der Rohrleitung 2 auf den Vorratsbehälter 1 hängt im wesentlichen vom Wärmeübergangs-Widerstand zwischen diesen beiden Elementen ab.

Dieser Wärmeübergang wird dadurch günstig beeinflußt, daß die Rohrleitungen möglichst innig und möglichst großflächig am Vorratsbehälter 1 anliegen. Dies wird dadurch erreicht, daß die Rohrleitung 2 durch eine auf sie wirkende Zugkraft unter materialbedingter elastischer Verformung am Vorratsbehälter 1 anliegt. Diese Zugkraft wird beim Herstellungsverfahren der schraubenförmigen Bewicklung der Rohrleitung 2 auf den Behälter 1 auf diese Rohrleitung 2 ausgeübt und über Klemmelemente 6, 8, welche am Vorratsbehälter 1 befestigt sind, dauerhaft auf den Anfangsbereich 5 und den Endbereich 7 der Rohrleitung 2 sichergestellt. Beim Klemmvorgang erfährt auch der von den Klemmelementen 6, 8 erfaßte Bereich der Rohrleitung 2 eine Verformung, so daß die Verbindung sowohl kraftschlüssig als auch forschlüssig ist. Um die Auflagefläche zwischen der Rohrleitung 2 und dem Vorratsbehälter 1 zu erhöhen, ist für die Rohrleitung 2 ein ovaler Querschnitt gewählt. Die verbleibenden Zwischenräume zwischen der Rohrleitung 2 und dem Vorratsbehälter 1 werden zur weiteren Verbesserung des Kälteflusses durch Wärmeleitpaste 12 ausgefüllt.

Die in Fig. 4 schematisiert dargestellte Anordnung dient zum Bewickeln des Vorratsbehälters 1 mit der Rohrleitung 2. Dabei ist der Anfangsbereich der Rohrleitung 2 durch das Klemmelement 6 auf dem Vorratsbehälter 1 befestigt.

Durch einen Antrieb 9 wird der Vorratsbehälter 1 in Drehung versetzt, so daß die Rohrleitung 2 von einer Vorratstrommel 10 abgezogen wird und dabei auf den Vorratsbehälter 1 aufgewickelt wird. Die erforderliche Zugspannung wird durch eine Klemmeinrichtung 11 erzeugt. Durch den auf die Rohrleitung 2 dabei ausgeübten Zug und den Wickelvorgang wird der ursprünglich runde Querschnitt der Rohrleitung 2 auch zu dem gewünschten ovalen Querschnitt verformt. Nach Beendigung des Wickelvorganges wird auch der Endbereich der Rohrleitung 2 mit dem Klemmelement 8 auf dem Vorratsbehälter 1 befestigt. Danach erfolgt die Abtrennung von der von der Vorratstrommel 10 zugeführten Rohrleitung.

## Patentansprüche

1. Vorrichtung zum Kühlen des Inhalts eines Gefäßes, insbesondere eines Behälters zum Karbonisieren von Wasser für einen Getränkeautomaten, durch ein Kältemittel, welches durch an der Außenwandung des Gefäßes in Wickelform angeordnete Rohrleitungen geleitet ist, dadurch gekennzeichnet, daß die Rohrleitungen (2) für das Kältemittel im Bereich des Wickelbeginns (5) und im Bereich des Wickelendes (7) über Klemmelemente (6, 8), die am Gefäß (1) befestigt sind unter Vorspannung an der Gefäßwandung angelegt sind.

2. Vorrichtung nach Anspruch 1, dadurch gekennzeichnet, daß die Rohrleitung (2) mit einem abgeflachten Querschnitt ausgebildet ist.

3. Vorrichtung nach einem der Ansprüche 1 bis 2, dadurch gekennzeichnet, daß zwischen Rohrleitung (2) und Gefäßwandung (1) eine Wärmeleitpaste (12) eingebracht ist.

4. Vorrichtung nach einem der Ansprüche 1 bis 3, dadurch gekennzeichnet, daß der Wärmeausdehnungskoeffizient der Rohrleitung (2) größer ist als der Wärmeausdehnungskoeffizient der Gefäßwandung (1).

5. Verfahren zur Herstellung einer Vorrichtung nach einem der Ansprüche 1 bis 4. dadurch gekennzeichnet, daß die Rohrleitung im Bereich des Wickelanfangs (5) auf der Gefäßwandung festgeklemmt wird, daß die Rohrleitung unter Zug auf den Umfang des Gefäßes (1) unter Verformung eines Rundquerschnitts zu einem ovalen Querschnitt auf gewickelt wird und daß danach die Rohrleitung (2) im Bereich ihres Wickelendes (7) . unter Zugspannung wiederum am Gefäß (1) festgeklemmt wird.

## Claims

1. Device for cooling the content of a container especially of a tank to carbonisation of water for a drinking automaton, by a refrigerating agent which is flowing through pipe leadings arranged in windingform on the outwall of the container, characterized in that the pipe leadings (2) for the refrigerating agent are laid prestressedly in the reach of the beginning (5) of the winding and in the reach of the end (7) of the winding about clamping elements (6, 8) fixed on the container (1) on the container wall.

2. Device according to claim 1, further characterized in that the pipe leading (2) has a cross- section flattened.

3. Device according to one of the claims 1 to 2, further characterized in that a paste for thermal conductivity is brought between pipe leading (2) and container wall (1).

4. Device according to one of the claims 1 to 3, further characterized in that the thermal-expansion-coefficient of the pipe leading (2) is greater than the thermal-expansion-coefficient of the container wall (1 ).

5. Method for fabrication of a device according to on of the claims 1 to 4, characterized in that the pipe leading in the reach of the beginning (5) of the winding (2) is clamped on the container wall, that the pipe leading is winded up under prestressing on the peripheral area by deformation of the circular section into an oval section and that thereafter the pipe-leading (2) in the reach of its winding end (7) is fixciamped under stretch once more on the container (1).

## Revendications

1. Dispositif pour refroidir le contenu d'un récipient, notamment d'un récipient de carbonatation de l'eau pour un distributeur automatique de boissons, par un agent réfrigérant qui est conduit dans des conduits disposés sous forme de serpentin sur la paroi extérieure du récipient, caractérisé en ce que les conduits (2) pour l'agent réfrigérant sont appliqués sous tension préalable à la paroi du récipient dans la région du début (5) du serpentin et dans la région de la fin (7) du serpentin, par des éléments d'agrafage (6, 8) qui sont fixés au récipient (1).

2. Dispositif suivant la revendication 1, caractérisé en ce que le conduit (2) a une section transversale aplatie.

3. Dispositif suivant l'une des revendications 1 à 2, caractérisé en ce qu'une pâte conductrice de la chaleur (12) est interposée entre le conduit (2) et la paroi du récipient (1).

4. Dispositif suivant l'une des revendications 1 à 3, caractérisé en ce que le coefficient de dilatation sous l'effet de la chaleur du conduit (2) est plus grand que le coefficient de dilatation sous l'effet de la chaleur de la paroi du récipient (1

5. Procédé de fabrication d'un dispositif suivant l'une des revendications 1 à 4, caractérisé en ce qu'il consiste à bloquer le conduit sur la paroi du récipient dans la région du début (5) du serpentin, à enrouler le conduit sous tension sur le pourtour du récipient (1) avec déformation d'une section transversale ronde en une section transversale ovale, et à bloquer ensuite, sous tension, de nouveau sur le récipient, le conduit (2) dans la région de la fin (7) du serpentin.
